# EUROPÄISCHE PATENTSCHRIFT

(11) **EP 0 826 925 B1**
(45) Veröffentlichungstag und Bekanntmachung des Hinweises auf die Patenterteilung: **19.12.2001**
(21) Anmeldenummer: 97115127.9
(22) Anmeldetag: 01.09.1997
(51) Int. Cl.: F23K 5/00

(54) **Verfahren und Vorrichtung zum Abschalten eines Brenners**
Process and device for shutting off a burner
Procédé et dispositif pour arrêter un brûleur

(30) Priorität: 02.09.1996 DE 19635576
(43) Veröffentlichungstag der Anmeldung: 04.03.1998
(73) Patentinhaber: Linde Gas Aktiengesellschaft, 82049 Höllriegelskreuth (DE)
(72) Erfinder: Czajka, Erich, Dipl.-Ing., 82515 Wolfratshausen (DE); Schöne, Holger, Dipl.-Ing., 85579 Neubiberg (DE)
(74) Vertreter: Imhof, Dietmar

(56) Entgegenhaltungen:
- DE-A- 2 018 187
- DE-A- 3 825 721
- US-A- 2 938 577

## Beschreibung

Die Erfindung betrifft ein Verfahren zum Abschalten eines Brenners mit wenigstens einer Versorgungsleitung für ein Brenngas/Sauerstoff-Gemisch. Die Erfindung betrifft ferner eine Vorrichtung zur Durchführung eines derartigen Verfahrens, bestehend aus mehreren Brennern mit jeweils wenigstens einer Versorgungsleitung für ein Brenngas/Sauerstoff-Gemisch, wobei in den Versorgungsleitungen wenigstens ein Regel-und/oder Absperrventil vorgesehen ist.

Für die Versorgung eines Brenners mit einem Brenngas/Sauerstoff-Gemisch werden in der Regel über zwei getrennte Versorgungsleitungen Sauerstoff und ein Brenngas, z.B. Acetylen, einer Gase-Mischstation zugeführt und in dieser im gewünschten Verhältnis gemischt. Das so erhaltene Brenngas/Sauerstoff-Gemisch wird anschließend über eine Versorgungsleitung dem Brenner zugeführt. Das Abschalten eines Brenners erfolgt nun in der Regel durch Schließen der Ventile in den Versorgungsleitungen stromaufwärts der Mischstation. Beim Abschalten treten jedoch bei dieser Vorgehensweise oft Flammenrücktritte in den Brenner hinein auf, die zu Gefährdungen des Bedienungspersonals und zu Schäden an der Brennervorrichtung bzw. -anlage führen können.

Aus der DE-OS 38 25 721 ist ein Verfahren sowie eine Vorrichtung zum Ein- und/oder Abschalten eines Brenners bekannt. Hierbei wird in die mit einem Rückschlagventil ausgestatteten Versorgungsleitungen stromabwärts der Rückschlagventile ein Inert-bzw. Spülgas oder Luft derart eingeleitet, daß das Inert- bzw. Spülgas einen höheren Druck als das in der jeweiligen Versorgungsleitung zugeführte Verbrennungsgas besitzt, wobei bei dem Abschalten des Brenners der Inert- bzw. Spülgasfluß durch den Brenner nach Erlöschen der Flamme beendet wird.

Durch das Einleiten des Inert- bzw. Spülgases in die Versorgungsleitungen mit einem höheren Druck als das in der jeweiligen Versorgungsleitung zugeführte Verbrennungsgas wird bewirkt, daß bei eingeschalteter Inert- bzw. Spülgaszufuhr nur Inert- bzw. Spülgas zum Brenner fließt. Im Falle der Brennerabschaltung bedeutet dies, daß durch Öffnen der Inert- bzw. Spülgaszufuhr die weitere Zufuhr von Verbrennungsgasen aufgrund der Rückschlagventile unterbrochen wird und das einfließende Inert- bzw. Spülgas die noch vorhandenen Verbrennungsgase verdünnt und aus dem Brenner verdrängt, wodurch der Brenner schließlich auch zum Erlöschen gebracht wird.

Ein weiteres Verfahren zum Abschalten eines Brenners ist aus der US-A-2 938 577 bekannt. Bei diesem Verfahren wird zunächst die Brenngasleitung mittels eines Ventils verschlossen, während die Versorgungsleitung für den Sauerstoff geöffnet bleibt. Die Versorgungsleitung für das Brenngas wird währenddessen mit Stickstoff oder einem anderen, nicht entflammbaren Gas gespült und gereinigt, so dass sich das Versorgungsleitsystem mit einem nicht brennbaren bzw. -entflammbaren Gasgemisch füllt. Nachdem die Flamme verloschen ist, wird auch die Versorgungsleitung für den Sauerstoff mittels eines Ventils geschlossen.

Die beiden beschriebenen Verfahren weisen jedoch Nachteile auf. So ist im Falle der DE-A-3 825 721 eine vergleichsweise aufwendige Verschaltung notwendig. Des Weiteren sind in sämtlichen Versorgungsleitungen jeweils wenigstens ein Rückschlagventil vorzusehen. Auch eignet sich diese Verfahrensweise nicht für sog. Mehrbrenneranlagen. Bei derartigen Mehrbrenneranlagen werden eine Vielzahl von Brennern über eine entsprechende Anzahl von Versorgungsleitungen versorgt, wobei diese jedoch lediglich von einer Mischstation mit dem Brenngas/Sauerstoff-Gemisch gespeist werden.

Nachteilig bei dem Verfahren gemäß der US-A-2 938 577 ist es, dass die Sauerstoffzufuhr nicht zeitgleich mit dem Schließen der Versorgungsleitung für das Brenngas unterbrochen wird. Dies führt dazu, dass unnötigerweise Sauerstoff verbraucht wird. Zudem eignet sich dieses Verfahren ebenfalls nicht für die Anwendung bei Mehrbrenneranlagen.

Aus der DE-A-2 018 187 ist ebenfalls eine Vorrichtung, bestehend aus wenigstens einem Brenner mit wenigstens einer Versorgungsleitung für ein Brennstoff/Sauerstoff-Gasgemisch bekannt. Femer weist diese Verrichtung eine in die gemeinsame Brennstoff/Sauerstoff-Gasgemisch-Versorgungsleitung mündende Inert- bzw. Spülgasversorgungsleitung auf. Nachteilig hierbei ist jedoch, dass bei der Zuführung eines Inert- bzw. Spülgases zeitgleich alle Brenner abgeschaltet werden, so dass diese Vorrichtung ebenfalls nicht für Mehrbrenneranlagen geeignet ist Aufgabe der vorliegenden Erfindung ist es, ein Verfahren und eine Vorrichtung zum Abschalten eines Brenners anzugeben, das bzw. die ein sicheres Abschalten mit geringeren Sauerstoff- und/oder Brenngasverlusten ermöglicht und zudem insbesondere bei Mehrbrenneranlagen einsetzbar ist.

Dies wird gemäß dem erfindungsgemäßen Verfahren zum Abschalten eines Brenners mit wenigstens einer Versorgungsleitung für ein Brenngas/Sauerstoff-Gemisch dadurch erreicht, dass Zeitgleich mit der Unterbrechung der Brenngas/Sauerstoff-Gemischzuführung zu dem Brenner dem Brenner ein Inert- bzw. Spülgas zugeführt wird.

Gemäß dem erfindungsgemäßen Verfahren wird zeitgleich mit der Unterbrechung der Zufuhr des Brenngas/Sauerstoff-Gemisches zu dem Brenner dem Brenner ein Inert- bzw. Spülgas, mittels dessen die Versorgungsleitung sowie der Brenner gespült werden, zugeführt. Auf diese Weise wird ein sicheres Abschalten des Brenners, ohne die Gefahr von Flammenrücktritten in den Brenner hinein, erzielt.

In vorteilhafter Weise werden als Inert- bzw. Spülgas Stickstoff oder ein Stickstoff-haltiges Gasgemisch, insbesondere Luft oder Preßluft, verwendet. Bei dem erfindungsgemäßen Verfahren können prinzipiell alle bei Verbrennungsvorgängen inerten Gase zur Anwendung kommen, also z.B. auch alle Edelgase. Die Verwendung von (Preß)luft oder Stickstoff ist jedoch aus Kostengründen und der ebenfalls geeigneten Eigenschaften besonders vorteilhaft.

Wie bereits erwähnt betrifft die Erfindung ferner eine Vorrichtung zur Durchführung des Verfahrens zum Abschalten eines Brenners, wobei die Vorrichtung aus mehreren Brennern mit jeweils wenigstens einer Versorgungsleitung für ein Brenngas/Sauerstoff-Gemisch, und wobei in der Versorgungsleitung wenigstens ein Regel- und/oder Absperrventil vorgesehen ist, besteht.

Erfindungsgemäß mündet in die Versorgungsleitungen für ein Brenngas/Sauerstoff-Gemisch stromab des Regel-und/oder Absperrventils wenigstens eine Versorgungsleitung für ein Inert- bzw. Spülgas und die Versorgungsleitung für ein Inert- bzw. Spülgas weist wenigstens ein Regel- und/oder Absperrventil auf.

Unter dem Begriff "Regel- und/oder Absperrventil" ist selbstverständlich auch ein Ventil, das beide Funktionen erfüllt, zu verstehen.

Das erfindungsgemäße Verfahren sowie die erfindungsgemäße Vorrichtung und weitere Ausgestaltungen des- bzw. derselben sei anhand der Figur näher erläutert.

In der Figur ist eine Mehrbrenneranlage dargestellt, wobei der Übersichtlichkeit halber lediglich drei Brenner 5', 5" und 5"' dargestellt sind. In der Realität weisen Mehrbrenneranlagen bis zu 50 und mehr Brenner auf.

Über Leitung 1 und Ventil a wird einer Mischstation c Sauerstoff und über Leitung 2 und Ventil b Brenngas, z.B. Acetylen, zugeführt. Das in der Mischstation c gebildete Brenngas/Sauerstoff-Gemisch wird anschließend über die Leitungen 3 und 3', 3" bzw. 3"' sowie die Ventile d', d" bzw. d"' den Brennern 5', 5" bzw. 5''' zugeführt

Über die Inert- bzw. Spülgas-Versorgungsleitungen 4 und 4', 4" bzw. 4"' wird den jeweiligen Brenngas/Sauerstoff-Gemisch-Versorgungsleitungen 3', 3" bzw. 3"' und somit den Brennern 5', 5" bzw. 5''' Inert- bzw. Spülgas zugeführt. Die Inert- bzw. Spülgas-Versorgungsleitungen 4', 4" bzw. 4"' sind während der Brennphasen mittels der Ventile e', e" bzw. e''' geschlossen.

Soll nun z.B. der Brenner 5' abgeschaltet werden, so wird Ventil d' geschlossen und damit die Zufuhr von Brenngas/Sauerstoff-Gemisch über die Leitungen 3 und 3' in den Brenner 5' unterbrochen. Zeitgleich mit dem Schließen des Ventils d' wird das Ventil e' in der Inert- bzw. Spülgas-Versorgungsieitung 4' geöffnet, so daß nunmehr lediglich Inert- bzw. Spülgas aus der Versorgungsleitung 4' in den Brenner 5' strömt und diesen spült. Mittels des erfindungsgemäßen Verfahrens bzw. der erfindungsgemäßen Vorrichtung ist somit eine zuverlässige Abschaltmöglichkeit auch für einzelne Brenner einer Mehrbrenneranlage gegeben, weshalb sich das erfindungsgemäße Verfahren bzw. die erfindungsgemäße Vorrichtung besonders bei Mehrbrenneranlagen, die lediglich eine Mischstation aufweisen, realisieren läßt.

Vorteilhafterweise sind in den Versorgungsleitungen für ein Brenngas/Sauerstoff-Gemisch und den Versorgungsleitungen für ein Inert- bzw. Spülgas Rückschlagventile - in der Figur nicht dargestellt - vorgesehen. Diese sind jeweils stromabwärts der Ventile d', d" bzw. d''' und e', e" bzw. e''' vorzusehen. Hierbei ist es denkbar, daß die notwendigen Absperrventile d', d" bzw. d"' und e', e" bzw. e"' bereits die Funktion eines Rückschlagventils beinhalten. Derartige Rückschlagventile dienen dazu, bei einem nicht vollständig geschlossenen Absperrventil bzw. bei einem nicht genügend schnellem Schließen eines Ventils, das Einströmen von Inert- bzw. Spülgas in die Brenngas/Sauerstoff-Gemisch-Versorgungsleitungen des bzw. der weiteren Brenner zu vermeiden.

## Patentansprüche

1. Verfahren zum Abschalten eines Brenners (5,5', 5") mit wenigstens einer Versorgungsleitung für ein Brenngas/Sauerstoff-Gemisch (3,3', 3", 3"), **dadurch gekennzeichnet, dass** zeitgleich mit der Unterbrechung der Brenngas/Sauerstoff-Gemischzuführung zu dem Brenner (5,5', 5") dem Brenner (5,5', 5") ein Inert- bzw. Spülgas zugeführt wird.

2. Verfahren nach Anspruch 1, **dadurch gekennzeichnet, dass** als Inert- bzw. Spülgas Stickstoff oder ein Stickstoff-haltiges Gasgemisch, insbesondere Luft oder Pressluft, verwendet wird.

3. Vorrichtung zur Durchführung des Verfahrens nach einem der Ansprüche 1 bis 2, bestehend aus mehreren Brennem (5,5', 5") mit jeweils wenigstens einer Versorgungsleitung für ein Brenngas/Sauerstoff-Gemisch (3', 3", 3'''), wobei in den Versorgungsleitungen jeweils wenigstens ein Regel- und/oder Absperrventil (d', d", d''') vorgesehen ist, **dadurch gekennzeichnet, dass** in die Versorgungsleitungen für ein Brenngas/Sauerstoff-Gemisch (3', 3", 3''') stromab des Regel- und/oder Absperrventiles (d', d", d"') wenigstens eine Versorgungsleitung für ein Inert- bzw. Spülgas (4', 4", 4''') mündet und die Versorgungsleitung für ein Inert- bzw. Spülgas (4', 4'', 4''') wenigstens ein Regel- und/oder Absperrventil (e', e'', e''') aufweist.

## Claims

1. Process for shutting off a burner (5, 5', 5'') with at least one supply line for a fuel gas/oxygen mixture (3, 3', 3'', 3''), **characterized in that**, at the same time as the fuel gas/oxygen mixture supply to the burner (5, 5', 5'') is interrupted, an inert or purge gas is fed to the burner (5, 5', 5'').

2. Process according to Claim 1, **characterized in that** nitrogen or a nitrogen-containing gas mixture, in particular air or compressed air, is used as the inert or purge gas.

3. Device for carrying out the process according to one of Claims 1 to 2, comprising a plurality of burners (5, 5', 5'') each having at least one supply line for a fuel gas/oxygen mixture (3', 3'', 3'''), in each case at least one control and/or barrier valve (d', d'', d''') being provided in the supply lines, **characterized in that** at least one supply line for an inert or purge gas (4', 4", 4''') opens into the supply lines for a fuel gas/oxygen mixture (3', 3'', 3''') downstream of the control and/or barrier valve (d', d'', d'''), and the supply line for an inert or purge gas (4', 4'', 4''') has at least one control and/or barrier valve (e', e'', e''').

## Revendications

1. Procédé pour le débranchement d'un brûleur (5, 5', 5'') comprenant au moins un conduit d'alimentation pour un mélange (3, 3', 3'', 3'') de gaz combustible/oxygène, **caractérisé en ce qu'**un gaz inerte ou un gaz de balàyage est apporté au brûleur (5, 5', 5'') en même temps que l'on interrompt l'apport de mélange de gaz combustible/oxygène au brûleur (5, 5', 5'').

2. Procédé selon la revendication 1, **caractérisé en ce que** comme gaz inerte ou de balayage on utilise de l'azote ou un mélange de gaz contenant de l'azote, en particulier de l'air ou de l'air comprimé.

3. Dispositif en vue de la mise en oeuvre du procédé selon l'une des revendications 1 à 2, constitué de (plusieurs brûleurs (5, 5', 5'') comportant chacun au moins un conduit d'alimentation pour un mélange (3', 3'', 3'''), de gaz combustible/oxygène, au moins une vanne de régulation et/ou de fermeture (d', d", d''') étant prévue dans chaque conduit d'alimentation, **caractérisé en ce qu'**au moins un conduit d'alimentation en gaz inerte et/ou en gaz de balayage (4', 4'', 4''') débouche dans le ou les conduits d'alimentation en mélange (3', 3'', 3''') de gaz combustible/oxygène en aval de la vanne de régulation et/ou de fermeture (d', d'', d'''), et le conduit d'alimentation en gaz inerte ou en gaz de balayage (4', 4'', 4''') présente au moins une vanne de régulation et/ou de fermeture (e', e'', e''').
